# FASCICULE DE BREVET EUROPEEN

(11) **EP 3 045 087 B1**
(45) Date de publication et mention de la délivrance du brevet: **12.09.2018**
(21) Numéro de dépôt: 16150952.6
(22) Date de dépôt: 12.01.2016
(51) Int. Cl.: A47F 1/12

(54) **DISPOSITIF DE PRÉSENTATION ET DE DISTRIBUTION D'ARTICLES COMPRENANT UN POUSSOIR**
PRÄSENTATIONSVORRICHTUNG UND DISTRIBUTION VON PRODUKTEN MITSAMT EINEM SCHIEBER
DEVICE PRESENTATION AND DISTRIBUTION OF ITEMS INCLUDING A PUSHER

(30) Priorité: 15.01.2015 FR 1550326
(43) Date de publication de la demande: 20.07.2016
(73) Titulaire: S2F FLEXICO, 60119 Henonville (FR)
(72) Inventeur: LACARELLE, Alexandre, 95610 Eragny (FR)
(74) Mandataire: Regimbeau

(56) Documents cités:
- FR-A1- 2 942 590
- US-A1- 2010 258 513
- US-A1- 2011 284 571

## Description

### DOMAINE DE L'INVENTION

La présente invention concerne un dispositif de présentation et de distribution d'articles comprenant un couloir de réception d'articles et permettant l'acheminement automatique des articles reçus dans le couloir vers une zone de prélèvement manuel.

### ARRIERE-PLAN TECHNOLOGIQUE

Des dispositifs de présentation et de distribution d'articles sont utilisés par exemple dans les rayonnages des supermarchés, pour faire avancer les articles vers le bord des rayonnages (ou zone de prélèvement manuel) et permettre ainsi d'améliorer l'aspect du rayonnage (« facing » en langue anglo-saxonne, pour enfaçage), d'améliorer la visibilité des articles et de permettre à des clients d'accéder plus facilement à ces articles.

Des dispositifs de ce type ont déjà été proposés dans les rayonnages.

Par exemple, il existe des dispositifs de présentation et de distribution dans lesquels les articles avancent vers la zone de prélèvement par gravité. Ces dispositifs comprennent à cet effet un ou plusieurs jeux de rouleaux convoyeurs sensiblement identiques, chaque rouleau étant monté à rotation sur un châssis autour d'un axe sensiblement perpendiculaire à la direction de déplacement des articles. Le cas échéant, des couloirs pour les articles, configurés pour guider les articles lors de leur déplacement, peuvent être délimités à l'aide de séparateurs fixés sur le châssis suivant une direction sensiblement parallèle à la direction de déplacement.

Ces dispositifs peuvent être placés sur des rayonnages inclinés, afin de permettre le déplacement par gravité des articles vers le bord des rayonnages et/ou être montés sur des cales d'inclinaison configurées pour incliner le dispositif par rapport au rayonnage.

Ces dispositifs sont très simples à réaliser, ne comprennent que peu de pièces et présentent l'avantage de permettre un assemblage simple et rapide de plusieurs jeux de rouleaux de convoyage afin d'adapter la largeur du dispositif au type d'article à distribuer. Toutefois, l'inclinaison des dispositifs pour déplacer les produits sous le simple effet de la gravité peut s'avérer insuffisante, notamment lorsque les articles présentent un encombrement important et/ou sont lourds. C'est notamment le cas des boîtes de conserve ou encore des bouteilles de liquide telles que les bouteilles minérales.

On a donc proposé d'ajouter des poussoirs à ces dispositifs de présentation et de distribution, lesdits poussoirs comprenant généralement un socle, fixé sur le dispositif, et une protubérance, s'étendant depuis le socle suivant une direction sensiblement perpendiculaire à la direction de déplacement des articles et configurée pour venir en contact avec les articles et les ramener vers le bord du rayonnage.

Afin de ramener les poussoirs vers le bord des rayonnages, les poussoirs sont généralement équipés de moyens de rappel pouvant notamment comprendre un ressort enroulé, fixé sur une partie arrière du poussoir et configuré pour prendre appui sur le séparateur pour déplacer le poussoir, et un bouton en T, s'étendant depuis un bord latéral de la base du poussoir et configuré pour être introduit dans une fente du séparateur et permettre le guidage du poussoir.

Le ressort peut être fixé entre le châssis (entre deux jeux de rouleaux convoyeurs) et le socle des poussoirs. Cette forme de réalisation est particulièrement adaptée lorsque les articles présentent une dimension (largeur) importante. En revanche, elle est moins adaptée pour les produits de petite dimension, dans la mesure où deux jeux de rouleaux sont nécessaires pour chaque colonne d'articles, ce qui limite les possibilités de positionnement des séparateurs.

Le ressort peut également être fixé entre un séparateur et le poussoir, au niveau de son socle ou de son support. Cette forme de réalisation permet en effet de mieux ajuster la largeur des couloirs pour les articles et ne comprend pas de limitation en termes de dimension des articles. Toutefois, les frottements (entre le poussoir et le séparateur) et la résistance au déplacement du produit (réaction) contrent le glissement du poussoir et ont tendance à le faire tourner sur lui-même autour d'un axe sensiblement perpendiculaire à la direction de déplacement, au niveau du bouton en T. Le poussoir glisse donc plus difficilement le long du séparateur, ce qui ralentit son déplacement et donc la vitesse de distribution des articles. Dans des cas extrêmes, le poussoir peut même être bloqué, ne ramenant ainsi plus les articles vers le bord du rayonnage, et/ou le bouton en T peut se déloger de la rainure du séparateur. C'est notamment le cas lors du chargement de produits du type bouteille : l'effort appliqué par l'opérateur lors de la mise en place de bouteilles dans le dispositif de présentation et de distribution est en effet difficile, le poussoir pivotant et se bloquant, créant ainsi un effet de coin.

Le document US 2010/0258513 A1 divulgue un dispositif de présentation et de distribution selon le préambule de la revendication 1.

### RESUME DE L'INVENTION

Un objectif de l'invention est donc de proposer un dispositif de présentation et de distribution d'articles d'usage facile, notamment pour des articles lourds, qui permette de déplacer tout type d'article, quelles que soient ses dimensions, de manière stable et pour un coût raisonnable.

Pour cela, l'invention propose un dispositif de présentation et de distribution d'articles permettant le convoyage d'articles vers une zone de prélèvement, le dispositif comprenant :
- un châssis, présentant un bord avant disposé au niveau de la zone de prélèvement, un bord arrière opposé au bord avant et des bords latéraux, s'étendant entre le bord avant et le bord arrière,
- un support de poussoir, fixé sur le châssis et s'étendant entre le bord avant et le bord arrière, sensiblement parallèlement à une direction de convoyage des articles, et
- un poussoir, monté à coulissement sur le support de poussoir, ledit poussoir comprenant une face avant, s'étendant sensiblement perpendiculairement à une direction de convoyage des articles sur le châssis et configurée pour venir en contact avec lesdits articles, et une face latérale, configurée pour venir en regard du support de poussoir,
le poussoir comprenant en outre une protubérance, fixée sur le poussoir et faisant saillie de la face latérale, ladite protubérance étant configurée pour venir en appui sur le support de poussoir et empêcher une rotation du poussoir suivant un axe sensiblement perpendiculaire au châssis et comprenant un rouleau, monté à rotation sur le poussoir autour de l'axe (Z).

Certaines caractéristiques préférées mais non limitatives du dispositif de présentation et de distribution d'articles décrit ci-dessus sont les suivantes :
- il comprend en outre des moyens de convoyage, fixés sur le châssis et s'étendant entre le bord avant et le bord arrière,
- les moyens de convoyage comprennent l'un au moins des éléments suivants : un jeu de rouleaux de convoyage, montés à rotation sur le châssis autour d'un axe sensiblement perpendiculaire à la direction de convoyage des articles ; un ensemble de billes sphériques, montées libres en rotation sur le châssis ; un ensemble de billes sphériques, montées en rotation sur le châssis autour d'un axe sensiblement perpendiculaire à la direction de convoyage des articles ; et/ou une face lisse, fixée sur la surface de réception des articles, présentant un faible degré de rugosité,
- la protubérance est fixée à distance de la face avant du poussoir,
- le poussoir comprend en outre une face arrière, opposée à la face avant, et un bras, s'étendant depuis la face arrière vers la face latérale et présentant une extrémité libre, la protubérance s'étendant depuis l'extrémité libre dudit bras,
- le poussoir comprend en outre un bouton en T, s'étendant depuis la face latérale et configuré pour être introduit à travers une fente du support de poussoir, et
- le poussoir comprend en outre un bouton en T, s'étendant depuis la face latérale et configuré pour être introduit à travers une fente du support de poussoir, la protubérance étant fixée sur le poussoir par l'intermédiaire du bouton en T.

Selon un deuxième aspect, l'invention propose également un ensemble de présentation et de distribution d'articles permettant le convoyage d'articles vers une zone de prélèvement, l'ensemble comprenant au moins deux dispositifs comme décrits ci-dessus.

Selon un troisième aspect, l'invention propose un poussoir pour un dispositif de présentation et de distribution d'articles comme décrit ci-dessus, ledit poussoir comprenant :
- des moyens de déplacement configurés pour déplacer suivant une direction de convoyage ledit poussoir sur un dispositif de présentation et de distribution,
- une face avant, s'étendant sensiblement perpendiculairement à une direction de convoyage des articles sur le châssis et configurée pour venir en contact avec lesdits articles, et
- une face latérale, configurée pour venir en regard du support de poussoir,
le poussoir étant caractérisé en ce qu'il comprend en outre une protubérance, fixée sur le poussoir et faisant saillie de la face latérale, ladite protubérance étant configurée pour venir en appui sur le support de poussoir et empêcher une rotation du poussoir suivant un axe sensiblement perpendiculaire au châssis et comprenant un rouleau, monté à rotation sur le poussoir autour de l'axe (Z).

### BREVE DESCRIPTION DES DESSINS

D'autres caractéristiques, buts et avantages de la présente invention apparaîtront mieux à la lecture de la description détaillée qui va suivre, et au regard des dessins annexés donnés à titre d'exemples non limitatifs et sur lesquels :
La figure 1 est une vue partielle du dessus d'un premier exemple de réalisation d'un dispositif de présentation et de distribution d'articles conforme à l'invention,
La figure 2 est une vue partielle de côté du dispositif de présentation et de distribution d'articles de la figure 1,
La figure 3 est une vue partielle arrière du dispositif de présentation et de distribution d'articles de la figure 1, sur laquelle les moyens de déplacement ont été omis, et
La figure 4 est une vue arrière de trois quart du dispositif de présentation et de distribution d'articles de la figure 1.

### DESCRIPTION DETAILLEE D'UN MODE DE REALISATION

Un dispositif de présentation et de distribution 1 d'articles 2 conforme à l'invention comprend :
- un châssis 10, présentant un bord avant 12 disposé au niveau d'une zone de prélèvement 3 des articles 2, un bord arrière 14 opposé au bord avant 12 et des bords latéraux 16, s'étendant entre le bord avant 12 et le bord arrière 14,
- des moyens de convoyage 20, fixés sur le châssis 10,
- un support de poussoir 30, fixé également sur le châssis 10 et s'étendant entre le bord avant 12 et le bord arrière 14, sensiblement parallèlement à une direction de convoyage X des articles 2, et
- un poussoir 40, monté à coulissement sur le support de poussoir 30 et mobile en translation sur le châssis 10 suivant la direction de convoyage X des articles 2.

Dans ce qui suit, l'invention sera plus particulièrement décrite en relation avec un dispositif 1 dans lequel le support de poussoir 30 comprend un séparateur. Ceci n'est cependant pas limitatif, l'invention s'appliquant mutatis mutandis dans le cas où le dispositif ne comprend qu'un seul couloir de distribution d'articles (comme illustré en figure 4), et que le support de poussoir 30 ne joue donc pas le rôle d'un séparateur.

Dans une forme de réalisation, le châssis 10 est de forme globalement parallélépipédique, et de préférence de forme rectangulaire. Les bords avant et arrière et les bords latéraux 16 sont donc parallèles deux à deux.

La direction de convoyage X des articles 2 s'étend par ailleurs globalement entre le bord arrière 14 et le bord avant 12 du châssis 10, et le cas échéant parallèlement aux bords latéraux 16 lorsque le châssis 10 est de forme rectangulaire.

Les moyens de convoyage 20 peuvent comprendre, de manière connue en soi, un jeu de rouleaux de convoyage 22 montés à rotation sur le châssis 10 autour d'un axe 24 sensiblement perpendiculaire à la direction de convoyage X des articles 2.

Par exemple, le châssis 10 peut comprendre un ou plusieurs couloirs de réception parallèles délimités chacun par deux ailettes 18 s'étendant sensiblement parallèlement aux bords latéraux 16, configurés pour recevoir à coulissement des chariots (non visibles sur les figures) comprenant des encoches dans lesquelles sont montés les axes 24 des rouleaux de convoyage 22. De préférence, la largeur des couloirs correspond sensiblement à la largeur des chariots et à la longueur de l'axe 24 des rouleaux, afin d'éviter tout jeu.

En variante, les moyens de convoyage 20 peuvent comprendre des billes sphériques, montées libres en rotation ou à pivotement sur le châssis 10 afin de réduire le frottement de l'article 2 lors de son déplacement sur la surface de réception du châssis 10.

Selon une autre variante encore, les moyens de convoyage 20 peuvent comprendre une face lisse, fixée sur la surface de réception des articles 2, présentant un faible degré de rugosité et générant donc un faible frottement avec les articles 2 lors de leur déplacement. La face lisse peut par exemple être réalisée dans un matériau du type polytétrafluoroéthylène (PTFE).

Le poussoir 40 comprend une face avant 42 configurée pour venir en contact avec les articles 2, et une face latérale 44.

Dans l'exemple de réalisation illustré sur les figures, le poussoir 40 comprend un socle 46 configuré pour être venir en regard des moyens de convoyage 20 et un support 48 comprenant la face avant 42.

Lorsque le poussoir 40 est installé sur le châssis 10, la face avant 42 s'étend sensiblement perpendiculairement à la direction de convoyage X des articles 2 sur le châssis 10, tandis que la face latérale 44 s'étend en regard du séparateur 30. Par ailleurs, le socle 46 peut venir en contact avec les moyens de convoyage 20, ou en variante s'étendre à distance de ceux-ci.

Le dispositif 1 de distribution et de présentation comprend en outre des moyens de déplacement 50, 52 du poussoir 40 sur le châssis 10, configurés pour déplacer le poussoir 40 le long de la direction de convoyage X afin de ramener les articles 2 vers leur zone de prélèvement 3. Ces moyens de déplacement sont de préférence fixés sur le poussoir 40 (respectivement sur le séparateur 30) et coopèrent avec le séparateur 30 (respectivement avec le poussoir 40), afin de permettre le convoyage d'articles 2 indépendamment de leur dimension et de leur poids, réduisant ainsi l'encombrement global du dispositif 1.

A cet effet, le poussoir 40 peut notamment comprendre :
- un ressort 50, fixé à l'arrière du poussoir 40 et configuré pour prendre appui sur le séparateur 30 pour déplacer le poussoir 40 vers l'avant du convoyeur. Par exemple, le ressort 50 peut comprendre un ressort enroulé présentant une configuration de repos, dans laquelle le ressort 50 est enroulé, et une configuration active, dans laquelle le ressort 50 est en tout ou partie déroulé (comme schématisé en figure 4 annexée). Le ressort 50 prend ainsi appui sur une zone du séparateur 30 s'étendant à proximité du bord avant 12 du châssis 10 et tend à repousser le poussoir 40 vers le bord arrière 14 ; et
- un bouton en T 52, s'étendant depuis la face latérale 44 du poussoir 40, et configuré pour être introduit dans une fente 32 du séparateur 30 et permettre le guidage du poussoir 40 vers l'avant du convoyeur, le long du séparateur 30. Le bouton en T 52 peut notamment comprendre une tige 53, s'étendant depuis la face latérale 44 du poussoir 40 et configurée pour passer à travers la fente 32, et une embase 54, fixée sur la tige 53 et configurée pour s'étendre de l'autre côté du séparateur 30 par rapport au poussoir 40.

On comprendra bien entendu que ces moyens de déplacement du poussoir 40 ne sont pas limitatifs. Par exemple, le ressort 50 pourrait également comprendre un ressort de poussée à spires fixé d'une part sur le poussoir 40 et d'autre part sur le séparateur 30, à proximité du bord arrière 14 du châssis 10.

Par ailleurs, en lieu et place du bouton en T 52, le poussoir 40 pourrait également comprendre une série de rouleaux montés à rotation autours d'axes, chacun de ces axes s'étendant perpendiculairement à la direction de convoyage X. Le rouleau le plus éloigné de la face avant pourrait alors jouer le rôle de la protubérance 60.

Afin de permettre au poussoir 40 de déplacer de façon stable les articles 2, même lourds, le poussoir 40 comprend en outre une protubérance 60, fixée sur le poussoir 40 à proximité de la face latérale 44 et configurée pour venir en appui contre le séparateur 30 lorsque le poussoir 40 est fixé sur le châssis 10.

De la sorte, lors du déplacement d'articles 2, la réaction desdits articles 2 qui a tendance à faire pivoter le poussoir 40 autour d'un axe Y perpendiculaire à la direction de convoyage X autour du bouton 52 poussoir 40 est contrée par l'appui de la protubérance 60 contre le séparateur 30. Le poussoir 40 reste donc sensiblement aligné avec le séparateur 30 et ne pivote pas, garantissant ainsi son déplacement vers le bord avant 12 du châssis 10 (ou le cas échéant vers le bord arrière 14 dans le cas d'un rechargement du dispositif 1).

La protubérance 60 peut notamment être fixée à distance de la face avant 42 du poussoir 40, afin de former un bras de levier et de garantir ainsi la stabilité du poussoir 40. La protubérance 60 peut par exemple être fixée à proximité d'une zone arrière du poussoir 40.

Dans l'exemple de réalisation illustré sur les figures, le poussoir 40 est creux et comprend le support 48 (comportant la face avant 42), la face latérale 44 en regard du séparateur 30 et une face supplémentaire opposée à la face latérale 44. Le poussoir 40 présente donc une section en U.

Dans cet exemple de réalisation, le poussoir 40 comprend en outre un bras 62, s'étendant depuis la face arrière 43 du poussoir 40 en direction de la face latérale 44 et comprenant, au niveau de son extrémité distale, la protubérance 60. L'extrémité libre du bras 62, qui est opposée à la face arrière 43 du support 48, s'étend par ailleurs dans le prolongement de la face latérale 44. De la sorte, la protubérance 60 se trouve dans le prolongement de ladite paroi.

Le cas échéant, le bras 62 peut également être fixé sur la paroi latérale 16 et former ainsi un renfort de ladite paroi latérale 16.

En variante, la protubérance 60 peut être fixée sur la paroi latérale directement, sans l'intermédiaire de tels bras 62, par exemple au niveau d'une arête de la paroi latérale, par exemple l'arête arrière (opposée au support 48) ou l'arête supérieure (s'étendant entre l'arête arrière et le support 48, à l'opposé du châssis 10). Dans ce cas, le poussoir 40 peut en outre comprendre des rainures, formées sur la paroi latérale 16 en regard de la face arrière 13, afin de former un renfort local desdits parois 16. Selon l'invention, la protubérance 60 fait saillie par rapport à la face latérale 44 du poussoir 40 afin d'assurer le contact entre la protubérance 60 et le séparateur 30.

Selon une autre variante (non illustrée sur les figures), la protubérance 60 peut être fixée sur poussoir 40 par l'intermédiaire du bouton en T 52. Typiquement, la protubérance 60 peut être fixée sur un bras s'étendant depuis la tige 53 du bouton en T 52, entre le séparateur 30 et la face latérale 44 ; la protubérance 60 s'étend alors de préférence à distance de la face avant 42, vers l'arrière du poussoir 40. De manière alternative, le bras 62 peut s'étendre depuis l'embase 54 du bouton en T 52, de l'autre côté du séparateur 30 par rapport au poussoir 40 ; dans ce cas, la protubérance 60 s'étend alors de préférence à distance de la face avant 42 mais vers l'avant du poussoir 40.

La protubérance 60 fait saillie par rapport à la face latérale 44 du poussoir 40 en direction du séparateur 30 et comprend une zone de contact, correspondant à la zone de la protubérance 60 venant en appui contre le séparateur 30 lorsqu'un article 2 résiste au déplacement du poussoir 40. Dans une forme de réalisation, la distance entre la zone de contact de la protubérance 60 et le séparateur 30 est inférieure à la longueur de la tige 53 du bouton en T 52 mais supérieure ou égale à la distance entre la face latérale 44 et le séparateur 30 (lorsque le poussoir 40 est en position de repos et n'est pas en appui contre des articles 2), afin de garantir l'effet anti-rotation recherché. Par exemple, cette distance peut être sensiblement égale à la distance entre le séparateur 30 et la face latérale 44 du poussoir 40.

La protubérance 60 comprend un rouleau monté à rotation sur le poussoir 40 (le cas échéant sur le bras 62 ou sur la face latérale 44) autour d'un axe Z s'étendant sensiblement perpendiculaire au châssis 10 et à la direction de convoyage X des articles 2 (et parallèlement à l'axe Y). Le cas échéant, le rouleau 60 peut être montée sur un bras 62.

La surface du rouleau est de préférence lisse, afin de ne pas entraver le glissement du poussoir 40 sur le séparateur 30. Typiquement, le rouleau 60 peut être sensiblement identique aux rouleaux 22 des moyens de convoyage 20. La Demanderesse s'est aperçue que ce mode de réalisation améliorait nettement le glissement du poussoir 40 le long de la direction de convoyage X et permettait en outre d'éviter les effets de coin qui bloquaient, avec les poussoirs conventionnels, le chargement d'articles 2 volumineux ou lourds.

En variante et selon un mode de réalisation non conforme à l'invention, la protubérance 60 peut être fixe et réalisée dans un matériau présentant un faible coefficient de friction, afin de ne pas gêner le déplacement du poussoir 40 le long du séparateur 30, tel que du PTFE ou du nylon. Dans cette variante de réalisation, la protubérance peut présenter une forme sensiblement allongée, par exemple une forme tubulaire, de sorte que la surface de contact avec le séparateur 30 soit sensiblement linéaire. En variante, la protubérance 60 peut présenter une surface sensiblement courbe, convexe, parallélépipédique, etc.

Par ailleurs, la protubérance 60 peut être sensiblement continue le long de l'axe Z, comme illustré sur les figures. De manière alternative, la protubérance 60 peut également être discontinue : par exemple, le poussoir 60 peut comprendre plusieurs rouleaux 60 montés à rotation autour de l'axe Z.

La protubérance 60 peut être réalisée dans un matériau rigide ou semi-rigide du type caoutchouc, Polyoxyméthylène (POM), Acrylonitrile butadiène styrène (ABS), ou Polycarbonate (PC). La mise en oeuvre d'un matériau semi-rigide du type caoutchouc présente l'avantage de réduire le bruit lors des chocs entre la protubérance 60 et le séparateur 30.

L'invention concerne également un ensemble de présentation et de distribution d'articles 2 permettant le convoyage d'articles 2 vers une zone de prélèvement 3. Un tel ensemble comprend à cet effet au moins deux dispositifs 1 de présentation et de distribution d'articles 2, placés côte à côte. Les dispositifs 1 peuvent être mobiles l'un par rapport à l'autre ou fixés solidairement ensemble, par exemple par encliquetage.

Par ailleurs, chaque dispositif 1 de présentation et de distribution d'articles 2 peut comprendre plusieurs moyens de convoyage 20 s'étendant sensiblement parallèlement, et autant de séparateurs 30 et de poussoirs 40. Par exemple, un dispositif 1 peut comprendre entre deux et six jeux de rouleaux 22 s'étendant parallèlement, chaque jeu de rouleaux étant séparé des jeux adjacents par un séparateur 30 sur lequel est fixé un poussoir 40 conforme à l'invention.

## Revendications

1. Dispositif (1) de présentation et de distribution d'articles (2) permettant le convoyage d'articles (2) vers une zone de prélèvement (3), le dispositif (1) comprenant :
- un châssis (10), présentant un bord avant (12) disposé au niveau de la zone de prélèvement, un bord arrière (14) opposé au bord avant (12) et des bords latéraux (16), s'étendant entre le bord avant (12) et le bord arrière (14),
- un support de poussoir (30), fixé sur le châssis (10) et s'étendant entre le bord avant (12) et le bord arrière (14), sensiblement parallèlement à une direction de convoyage (X) des articles (2), et
- un poussoir (40), monté à coulissement sur le support de poussoir (30), ledit poussoir (40) comprenant une face avant (42), s'étendant sensiblement perpendiculairement à une direction de convoyage (X) des articles (2) sur le châssis (10) et configurée pour venir en contact avec lesdits articles (2), et une face latérale (44), configurée pour venir en regard du support de poussoir (30), le poussoir (40) comprend en outre une protubérance (60), fixée sur le poussoir (40) et faisant saillie de la face latérale (44), ladite protubérance (60) étant configurée pour venir en appui sur le support de poussoir (30) et empêcher une rotation du poussoir (40) suivant un axe (Z) sensiblement perpendiculaire au châssis (10), **caractérisé en ce que** la protubérance (60) comprend un rouleau, monté à rotation sur le poussoir (40) autour de l'axe (Z).

2. Dispositif (1) selon la revendication 1, comprenant en outre des moyens de convoyage (20), fixés sur le châssis (10) et s'étendant entre le bord avant (12) et le bord arrière (14).

3. Dispositif (1) selon la revendication 2, dans lequel les moyens de convoyage (20) comprennent l'un au moins des éléments suivants :
- un jeu de rouleaux de convoyage (22), montés à rotation sur le châssis (10) autour d'un axe (24) sensiblement perpendiculaire à la direction de convoyage (X) des articles (2) ;
- un ensemble de billes sphériques, montées libres en rotation sur le châssis (10),
- un ensemble de billes sphériques, montées en rotation sur le châssis (10) autour d'un axe (24) sensiblement perpendiculaire à la direction de convoyage (X) des articles (2),
- une face lisse, fixée sur la surface de réception des articles (2), présentant un faible degré de rugosité.

4. Dispositif (1) selon l'une des revendications 1 à 3, dans lequel la protubérance (60) est fixée à distance de la face avant (42) du poussoir (40).

5. Dispositif (1) selon la revendication 4, dans lequel le poussoir (40) comprend en outre une face arrière (43), opposée à la face avant (42), et un bras, s'étendant depuis la face arrière (43) vers la face latérale (44) et présentant une extrémité libre, la protubérance (60) s'étendant depuis l'extrémité libre dudit bras (62).

6. Dispositif (1) selon l'une des revendications 1 à 5, dans lequel le poussoir (40) comprend en outre un bouton en T (52), s'étendant depuis la face latérale (44) et configuré pour être introduit à travers une fente (32) du support de poussoir (30).

7. Dispositif (1) selon l'une des revendications 1 à 4, dans lequel le poussoir (40) comprend en outre un bouton en T (52), s'étendant depuis la face latérale (44) et configuré pour être introduit à travers une fente (32) du support de poussoir (30), la protubérance (60) étant fixée sur le poussoir (40) par l'intermédiaire du bouton en T.

8. Ensemble de présentation et de distribution d'articles (2) permettant le convoyage d'articles (5) vers une zone de prélèvement, l'ensemble comprenant au moins deux dispositifs (1) selon l'une des revendications 1 à 7.

9. Poussoir (40) pour un dispositif (1) de présentation et de distribution d'articles (2) selon l'une des revendications 1 à 7, ledit poussoir (40) comprenant :
- des moyens de déplacement (50, 52) configurés pour déplacer suivant une direction de convoyage (X) ledit poussoir (40) sur un dispositif de présentation et de distribution (1),
- une face avant (42), s'étendant sensiblement perpendiculairement à une direction de convoyage (X) des articles (2) sur le châssis (10) et configurée pour venir en contact avec lesdits articles (2), et
- une face latérale (44), configurée pour venir en regard du support de poussoir (30),
le poussoir (40) comprend en outre une protubérance (60), fixée sur le poussoir (40) et faisant saillie de la face latérale (44), **caractérisé en ce que** ladite protubérance (60) étant configurée pour venir en appui sur le support de poussoir (30) et empêcher une rotation du poussoir (40) suivant un axe (Z) sensiblement perpendiculaire au châssis (10) et comprenant un rouleau, monté à rotation sur le poussoir (40) autour de l'axe (Z).

## Patentansprüche

1. Vorrichtung (1) für die Präsentation und Verteilung von Artikeln (2), welche die Beförderung von Artikeln (2) zu einer Entnahmezone (3) erlaubt, wobei die Vorrichtung (1) umfasst:
- ein Gestell (10), aufweisend einen vorderen Rand (12), der im Bereich der Entnahmezone angeordnet ist, einen hinteren Rand (14) gegenüber dem vorderen Rand (12) und Seitenränder (16), die sich zwischen dem vorderen Rand (12) und dem hinteren Rand (14) erstrecken,
- einen Drückerhalter (30), der auf dem Gestell (10) befestigt ist und sich zwischen dem vorderen Rand (12) und dem hinteren Rand (14) im Wesentlichen parallel zu einer Beförderungsrichtung (X) der Artikel (2) erstreckt, und
- einen Drücker (40), der gleitend auf dem Drückerhalter (30) angebracht ist, wobei der Drücker (40) eine vordere Fläche (42), die sich im Wesentlichen senkrecht zu einer Beförderungsrichtung (X) der Artikel (2) auf dem Gestell (10) erstreckt und konfiguriert ist, um mit den Artikeln (2) in Kontakt zu kommen, und eine seitliche Fläche (44), die konfiguriert ist, um gegenüber dem Drückerhalter (30) zu gelangen, umfasst,
wobei der Drücker (40) ferner einen Vorsprung (60) umfasst, der auf dem Drücker (40) befestigt ist und über die seitliche Fläche (44) hinausragt, wobei der Vorsprung (60) konfiguriert ist, um sich auf dem Drückerhalter (30) abzustützen und eine Rotation des Drückers (40) gemäß einer Achse (Z) im Wesentlichen senkrecht zum Gestell (10) zu verhindern, **dadurch gekennzeichnet, dass** der Vorsprung (60) eine Walze umfasst, die um die Achse (Z) rotierend auf dem Drücker (40) angebracht ist.

2. Vorrichtung (1) nach Anspruch 1, umfassend ferner Beförderungsmittel (20), die auf dem Gestell (10) befestigt sind und sich zwischen dem vorderen Rand (12) und dem hinteren Rand (14) erstrecken.

3. Vorrichtung (1) nach Anspruch 2, wobei die Beförderungsmittel (20) mindestens eines der folgenden Elemente umfassen:
- einen Satz Beförderungswalzen (22), die um eine zur Beförderungsrichtung (X) der Artikel (2) im Wesentlichen senkrechte Achse (24) rotierend auf dem Gestell (10) angebracht sind,
- eine Einheit sphärischer Kugeln, die frei rotierend auf dem Gestell (10) angebracht sind,
- eine Einheit sphärischer Kugeln, die um eine zur Beförderungsrichtung (X) der Artikel (2) im Wesentlichen senkrechte Achse (24) rotierend auf dem Gestell (10) angebracht sind,
- eine glatte Fläche, die auf der Empfangsfläche der Artikel (2) befestigt ist, aufweisend einen geringen Rauhigkeitsgrad.

4. Vorrichtung (1) nach einem der Ansprüche 1 bis 3, wobei der Vorsprung (60) beabstandet von der vorderen Fläche (42) des Drückers (40) befestigt ist.

5. Vorrichtung (1) nach Anspruch 4, wobei der Drücker (40) ferner eine hintere Fläche (43) gegenüber der vorderen Fläche (42) und einen Arm umfasst, der sich ab der hinteren Fläche (43) zu der seitlichen Fläche (44) erstreckt und ein freies Ende aufweist, wobei sich der Vorsprung (60) ab dem freien Ende des Arms (62) erstreckt.

6. Vorrichtung (1) nach einem der Ansprüche 1 bis 5, wobei der Drücker (40) ferner einen T-Knopf (52) umfasst, der sich ab der seitlichen Fläche (44) erstreckt und konfiguriert ist, um durch einen Schlitz (32) des Drückerhalters (30) eingeführt zu werden.

7. Vorrichtung (1) nach einem der Ansprüche 1 bis 4, wobei der Drücker (40) ferner einen T-Knopf (52) umfasst, der sich ab der seitlichen Fläche (44) erstreckt und konfiguriert ist, um durch einen Schlitz (32) des Drückerhalters (30) eingeführt zu werden, wobei der Vorsprung (60) auf dem Drücker (40) mittels des T-Knopfs befestigt ist.

8. Einheit für die Präsentation und Verteilung von Artikeln (2), welche die Beförderung von Artikeln (5) zu einer Entnahmezone erlaubt, wobei die Vorrichtung (1) mindestens zwei Vorrichtungen (1) nach einem der Ansprüche 1 bis 7 umfasst.

9. Drücker (40) für eine Vorrichtung (1) für die Präsentation und Verteilung von Artikeln (2) nach einem der Ansprüche 1 bis 7, wobei der Drücker (40) umfasst:
- Verlagerungsmittel (50, 52), die konfiguriert sind, um den Drücker (40) auf einer Präsentations- und Verteilungsvorrichtung (1) gemäß einer Beförderungsrichtung (X) zu verlagern,
- eine vordere Fläche (42), die sich im Wesentlichen senkrecht zu einer Beförderungsrichtung (X) der Artikel (2) auf dem Gestell (10) erstreckt und konfiguriert ist, um mit den Artikeln (2) in Kontakt zu kommen, und
- eine seitliche Fläche (44), die konfiguriert ist, um gegenüber dem Drückerhalter (30) zu gelangen,
wobei der Drücker (40) ferner einen Vorsprung (60) umfasst, der auf dem Drücker (40) befestigt ist und über die seitliche Fläche (44) hinausragt, **dadurch gekennzeichnet, dass** der Vorsprung (60) konfiguriert ist, um sich auf dem Drückerhalter (30) abzustützen und eine Rotation des Drückers (40) gemäß einer Achse (Z) im Wesentlichen senkrecht zum Gestell (10) zu verhindern und eine Walze umfasst, die um die Achse (Z) rotierend auf dem Drücker (40) angebracht ist.

## Claims

1. An article (2) presentation and distribution device (1), allowing articles (2) to be conveyed toward a collection zone (3), the device comprising:
- a chassis (10) having a front edge (12) disposed at the collection zone, a rear edge (14) opposite to the front edge (12) and lateral edges (16) extending between the front edge (12) and the rear edge (14),
- a pusher support (30), attached to the chassis (10) and extending between the front edge (12) and the rear edge (14), substantially parallel to a conveying direction (X) of the articles (2), and
- a pusher (40) mounted sliding on the pusher support (30), said pusher (40) comprising a front face (42), extending substantially perpendicular to a conveying direction (X) of the articles (2) on the chassis (10) and configured to come into contact with said articles (2), and a lateral face (44), configured to come opposite to the pusher support (30),
the pusher (40) further comprises a protrusion (60) attached to the pusher (40) and protruding from the lateral face (44), said protrusion (60) being configured to be supported on the pusher support (30) and prevent rotation of the pusher (40) according to an axis (Z) substantially perpendicular to the chassis (10), **characterized in that** the protrusion (60) comprises a roller, mounted in rotation on the pusher (40) around the axis (Z).

2. The device (1) according to claim 1, further comprising conveying means (20), attached to the chassis (10) and extending between the front edge (12) and the rear edge (14).

3. The device (1) according to claim 2, wherein the conveying means (20) comprise at least one of the following elements:
- a set of conveying rollers (22), mounted in rotation on the chassis (10) around an axis (24) substantially perpendicular to the conveying direction (X) of the articles (2);
- a set of spherical balls, mounted free in rotation on the chassis (10),
- a set of spherical balls, mounted in rotation on the chassis (10) around an axis (24) substantially perpendicular to the conveying direction (X) of the articles (2),
- a smooth face, attached to the reception surface of the articles (2), having a low degree of roughness.

4. The device (1) according to one of claims 1 to 3, wherein the protrusion (60) is attached at a distance from the front face (42) of the pusher (40).

5. The device (1) according to claim 4, wherein the pusher (40) further comprises a rear face (43), opposite to the front face (42), and an arm extending from the rear face (43) to the lateral face (44) and having a free end, the protrusion (60) extending from the free end of said arm (62).

6. The device (1) according to one of claims 1 to 5, wherein the pusher (40) further comprises a T shaped button (52), extending from the lateral face (44) and configured to be introduced through a slot (32) of the pusher support (30).

7. The device (1) according to one of claims 1 to 4, wherein the pusher (40) further comprises a T-shaped button (52), extending from the lateral face (44) and configured to be introduced through a slot (32) of the pusher support (30), the protrusion (60) being attached to the pusher (40) by means of the T-shaped button.

8. An article (2) presentation and distribution assembly allowing the conveying of articles (5) toward a collection zone, the assembly comprising at least two devices (1) according to one of claims 1 to 7.

9. A pusher (40) for an article (2) presentation and distribution device (1) according to one of claims 1 to 7, said pusher (40) comprising:
- moving means (50, 52) configured to move said pusher (40) according to a conveying direction (X) on a presentation and distribution device (1),
- a front face (42), extending substantially perpendicular to a conveying direction (X) of the articles (2) on the chassis (10) and configured to come into contact with said articles (2), and
- a lateral face (44) configured to come opposite to the pusher support (30),
the pusher (40) further comprises a protrusion (60) attached to the pusher (40) and extending from the lateral face (44), **characterized in that** said protrusion (60) being configured to be supported on the pusher support (30) and prevent rotation of the pusher (40) according to an axis (Z) substantially perpendicular to the chassis (10) and comprising a roller, mounted in rotation on the pusher (40) around the axis (Z).
